# EUROPÄISCHE PATENTANMELDUNG

(11) **EP 3 337 183 A1**
(43) Veröffentlichungstag der Anmeldung: **20.06.2018**
(21) Anmeldenummer: 17204827.4
(22) Anmeldetag: 01.12.2017
(51) Int. Cl.: H04R 5/04, H04R 5/033, H04R 1/10

(54) **VERFAHREN UND SCHALTUNGSANORDNUNG ZUM BETRIEB EINES KOPFHÖRERS**

(30) Priorität: 13.12.2016 DE 102016224834
(71) Anmelder: Robert Bosch GmbH, 70442 Stuttgart (DE)
(72) Erfinder: Buck, Thomas, 71732 Tamm (DE); Northemann, Thomas, 70839 Gerlingen (DE); Leidich, Stefan, 71277 Rutesheim (DE)

(57) **Zusammenfassung**

Die vorliegende Erfindung betrifft ein Verfahren und eine Schaltungsanordnung zum Betreiben eines Kopfhörers, insbesondere eines In-Ear-Kopfhörers, durch einen Benutzer zusammen mit einem Endgerät, wobei insbesondere vorgesehen ist, dass der elektrische Widerstand wenigstens eines Lautsprechers des Kopfhörers ermittelt wird (500 - 510) und auf der Grundlage des ermittelten Widerstands erkannt wird (520), ob der Kopfhörer momentan im bzw. am Ohr oder außerhalb bzw. abseits des Ohrs des Benutzers angeordnet ist

## Beschreibung

Die Erfindung betrifft ein Verfahren und eine Schaltungsanordnung zum Betrieb eines Kopfhörers bzw. einer Kopfhörer-Garnitur ("headset"), insbesondere eines In-Ear-Kopfhörers bzw. einer entsprechenden Garnitur, gemäß den Oberbegriffen der jeweiligen unabhängigen Ansprüche. Gegenstand der vorliegenden Erfindung sind auch ein Computerprogramm, ein maschinenlesbarer Datenträger zur Speicherung des Computerprogramms und ein elektronisches Steuergerät, mittels derer das erfindungsgemäße Verfahren durchführbar ist.

### Stand der Technik

Sogenannte "In-Ohr"- bzw. "In-Ear"-Kopfhörer werden häufig bei mobilen Endgeräten, z.B. bei Mobiltelefonen, bei mobilen Musikabspielgeräten oder bei portablen Computern, z.B. Laptop- oder Tablet-Computern, eingesetzt. Bei den dabei verwendeten Lautsprechern handelt es ich meist um durch niederohmige Magnetspulen getriebene Membran-Lautsprecher.

Das jeweilige mobile Endgerät und der Kopfhörer interagieren dabei in der Weise, dass zunächst detektiert wird, ob eine wirksame elektrische Verbindung zwischen dem Endgerät und dem Kopfhörer vorliegt, und dass bei einer detektierten elektrischen Verbindung ein in dem Endgerät vorliegendes Steuer- oder Treiberprogramm eine Audioverbindung zwischen einer Audioanwendung und dem Kopfhörer aktiviert bzw. herstellt. Die Steuerung der Audioanwendung und entsprechender Funktionen wie Lautstärkeregelung, Auswahl einer Audiodatei oder die Beendigung einer Telefonverbindung erfolgt üblicherweise mittels an dem Endgerät angeordneter Bedienelemente wie Tasten, Touchscreen-Symbole oder dergleichen.

Aus US 2014/0003616 A1 gehen eine Vorrichtung und ein Verfahren zur Erfassung des elektrischen Wechselstromwiderstandes (Impedanz) eines Kopfhörers für ein elektronisches Endgerät hervor. Anhand des erfassten Widerstandes, bzw. anhand eines Signals bzw. einer entsprechend abgeleiteten Signal-Signatur, welche durch eine jeweils vorliegende Impedanz-Charakteristik einer an dem Endgerät anliegenden Last definiert ist, wird zwischen dem Vorliegen einer elektrischen Verbindung des Endgeräts mit einem Kopfhörer oder dem Vorliegen einer elektrischen Verbindung des Endgeräts mit einem eigenverstärkten Ausgangsgerät, welches einen "Line-Level"-Eingang aufweist, unterschieden. In letzterem Fall werden an dem Endgerät ein entsprechender "Line-out"-Verstärker sowie ein geeigneter Isolationswiderstand aktiviert, mittels derer das für einen Line-out erforderliche hohe Spannungslevel bzw. die entsprechend erforderliche hohe kapazitive Last bereitgestellt bzw. getrieben werden kann.

### Offenbarung der Erfindung

Dem hier vorgeschlagenen Verfahren bzw. der Schaltungsanordnung zum Betrieb eines Kopfhörers bzw. eines Kopfhörers mit einem hier betroffenen Endgerät, insbesondere eines entsprechenden In-Ear-Kopfhörers, liegt die Idee zugrunde, auf der Grundlage des elektrischen Widerstandes, insbesondere des elektrischen Wechselstromwiderstandes (Impedanz), wenigstens eines Lautsprechers eines In-Ear-Kopfhörers festzustellen, ob sich der Kopfhörer im Ohr oder außerhalb des Ohrs eines Benutzers befindet.

Dem Verfahren liegt der technische Effekt zugrunde, dass der elektrische Widerstand bzw. der elektrische Wechselstromwiderstand (Impedanz) die eines Lautsprechers oder beider Lautsprecher bei einem im Ohr befindlichen Lautsprecher durch die schalldruckbedingte akustische Dämpfung der Lautsprechermembran und/oder durch den Ohrinnenraum verursachte akustische Dämpfungs-/Resonanzeffekte, mittelbar auf den durch den Lautsprecher fließenden elektrischen Strom zurück wirkt und diesen daher entsprechend beeinflusst bzw. verändert.

Der genannte Effekt kann sich ferner zunutze gemacht werden, um abhängig vom jeweiligen Kopfhörertyp bzw. vom darin verwendeten Lautsprechertyp sowie vom jeweiligen Benutzer bzw. von der räumlichen Ausgestaltung seines Ohr-Innenraums, Signaturen für den Impedanzverlauf bei im Ohr und außerhalb des Ohrs angeordnetem Kopfhörer zu erzeugen, mittels der die Erkennung des hier betroffenen Benutzungszustands des Kopfhörers noch präziser und damit noch zuverlässiger durchgeführt werden kann.

Eine Ausgestaltung des vorgeschlagenen Verfahrens sieht vor, dass der durch wenigstens einen Lautsprecher des Kopfhörers fließende elektrische Strom in Abhängigkeit von der Zeit erfasst wird, dass anhand einer vorgebbaren elektrischen Treiberspannung aus den erfassten elektrischen Stromwerten zeitabhängige Widerstandswerte berechnet werden, dass die zeitabhängigen Widerstandswerte mittels Fourier-Transformation in frequenzabhängige Widerstandswerte umgerechnet werden, und dass aus den sich ergebenden frequenzabhängigen Widerstandswerten erkannt wird, ob der Kopfhörer im bzw. am Ohr oder außerhalb bzw. abseits des Ohrs des Benutzers angeordnet ist.

Gemäß einem weiteren Aspekt kann vorgesehen sein, dass aus den genannten, frequenzabhängigen Widerstandswerten eine frequenzabhängige Signatur für den Widerstandsverlauf bei im bzw. am Ohr und außerhalb bzw. abseits des Ohrs angeordnetem Kopfhörer erzeugt wird, anhand der die genannte Erkennung durchgeführt wird.

Zudem kann vorgesehen sein, dass mittels der frequenzabhängigen Signatur zusätzlich eine oder mehrere der folgenden Bedingungen bzw. Größen erkannt wird:
- Der Kopfhörertyp;
- der Benutzer;
- die Beendigung oder Pausierung des Abspielens einer Audiodatei mittels des Endgerätes;
- die Erfassung der Beendigung eines Telefonats mittels einer den Kopfhörer aufweisenden Freisprechanlage oder das Umschalten in einen Freisprechmodus;
- die Zuführung zweier Kanalbeiträge eines Stereo-Audiosignals an nur einen Lautsprecher.

Auch kann vorgesehen sein, dass das genannte Erkennungsverfahren trainiert und dadurch die Erkennungsrate und/oder die Erkennungsgüte optimiert bzw. verbessert werden/wird.

Ferner kann vorgesehen sein, dass bei der genannten Erkennung nur relative Widerstandsänderungen berücksichtigt werden, so dass Absolutwerte das Erkennungsergebnis nicht verfälschen können.

Durch das vorgeschlagene Verfahren wird auch ohne eine zusätzliche Sensorik ermöglicht, das Abspielen einer Audiodatei in dem Endgerät automatisch zu unterbrechen oder zu beenden, wenn festgestellt wird, dass der Kopfhörer sich nicht mehr am oder im Ohr des Benutzers befindet.

Beim Betrieb eines Telefonie-Endgerätes kann bei dem vorgeschlagenen Verfahren alternativ oder zusätzlich vorgesehen sein, dass das Endgerät bei der Erkennung, dass der Kopfhörer sich nicht mehr am oder im Ohr des Benutzers befindet, automatisch in den Freisprechbetrieb übergeführt bzw. umgeschaltet wird. Dadurch ist es möglich, dass ein bereits ausgeführtes Telefonat auch beim Herausfallen des Kopfhörers aus dem Ohr des Benutzers ohne Unterbrechung fortgeführt werden kann.

Gemäß einer Ausgestaltung der vorgeschlagenen Schaltungsanordnung weist diese einen mit wenigstens einem Lautsprecher elektrisch verbundenen Lastwiderstand, einen ersten Verstärker zur Bereitstellung einer Vorspannung, so dass über den Lastwiderstand eine Lastspannung abfällt, und einen A/D-Wandler zur Widerstandserfassung des wenigstens einen Lautsprechers auf.

Bei der vorgeschlagenen Schaltungsanordnung kann ferner vorgesehen sein, dass von zwei Lautsprechern gelieferte Spannungssignale mittels eines Multiplexers nur einem einzigen A/D-Wandler zugeführt werden.

Auch kann vorgesehen sein, dass von zwei Lautsprechern und von einem Mikrofon gelieferte Spannungssignale mittels eines Multiplexers einem einzigen A/D-Wandler zugeführt werden.

Insgesamt ermöglichen das Verfahren bzw. die Schaltungsanordnung somit einen gegenüber dem Stand der Technik noch intuitiveren bzw. benutzfreundlicheren Betrieb eines hier betroffenen Kopfhörers sowie eine Verringerung des Energieverbrauchs eines Energiespeichers (z.B. Batterie oder Akkumulator) insbesondere eines mobilen Endgerätes.

Das erfindungsgemäße Computerprogramm ist eingerichtet, jeden Schritt des Verfahrens durchzuführen, insbesondere wenn es auf einem Rechengerät oder einem Steuergerät abläuft. Es ermöglicht die Implementierung des erfindungsgemäßen Verfahrens auf einem elektronischen Steuergerät, ohne an diesem bauliche Veränderungen vornehmen zu müssen. Hierzu ist der maschinenlesbare Datenträger vorgesehen, auf welchem das erfindungsgemäße Computerprogramm gespeichert ist. Durch Aufspielen des erfindungsgemäßen Computerprogramms auf ein elektronisches Steuergerät wird das erfindungsgemäße elektronische Steuergerät erhalten, welches eingerichtet ist, um einen Kopfhörer bzw. ein mit einem Kopfhörer betriebenes Endgerät mittels des erfindungsgemäßen Verfahrens zu steuern.

Weitere Vorteile und Ausgestaltungen der Erfindung ergeben sich aus der Beschreibung und den beiliegenden Zeichnungen.

Es versteht sich, dass die voranstehend genannten und die nachstehend noch zu erläuternden Merkmale nicht nur in der jeweiligen angegebenen Kombination, sondern auch in anderen Kombinationen oder in Alleinstellung verwendbar sind, ohne den Rahmen der vorliegenden Erfindung zu verlassen.

### Kurze Beschreibung der Zeichnungen

- Fig. 1: zeigt eine in Mobiltelefonen für den Betrieb eines Kopfhörers gemäß dem Stand der Technik eingesetzte Schaltungsanordnung.
- Fig. 2: zeigt ein erstes Ausführungsbeispiel einer erfindungsgemäßen Schaltungsanordnung.
- Fig. 3: zeigt ein zweites Ausführungsbeispiel einer erfindungsgemäßen Schaltungsanordnung.
- Fig. 4: zeigt beispielhafte Widerstands-Messergebnisse gemäß dem erfindungsgemäßen Verfahren.
- Fig. 5: zeigt ein Ausführungsbeispiel des erfindungsgemäßen Verfahrens anhand eines Flussdiagramms.

### Beschreibung von Ausführungsbeispielen

Gemäß einem in US 2014/0003616 A1 beschriebenen Ansatz wird das Verbinden eines Kopfhörers bzw. einer Kopfhörer-Garnitur ("headset") mit einem Endgerät, vorliegend eines üblichen (hier nicht gezeigten) Mobiltelefons, anhand einer in Fig. 1 gezeigten Schaltungsanordnung erfasst. Die gezeigte Schaltung ist in dem vorliegenden Beispiel in dem Endgerät implementiert, kann allerdings alternativ auch teilweise oder insgesamt in dem Kopfhörer integriert sein. Die Schaltung ist mit einem an dem Kopfhörer angeordneten Stereo-Lautsprecherpaar 100 sowie mit einem ebenfalls an dem Kopfhörer angeordneten Mikrofon 105 elektrisch verbunden. Die in Fig. 1 gezeigte Mikrofon/Lautsprecher-Kombination wird häufig als Freisprecheinrichtung für ein mobiles Endgerät, z.B. ein Smartphone, eingesetzt.

Die elektrische Verbindung des Endgerätes mit dem Kopfhörer erfolgt mittels eines üblichen, vierpoligen Steckers mit Leitungen 110, und zwar mit jeweils einer spannungsführenden Leitung 115, 120 für die beiden Lautsprecher 100, einer spannungsführenden Leitung 125 für das Mikrofon 105 sowie drei miteinander verbundenen Masseleitungen 130 sowohl für die Lautsprecher 100 als auch für das Mikrofon 105.

Die Schaltung umfasst einen mit der spannungsführenden Leitung 125 des Mikrofons 105 verbundenen Analog/Digital(A/D)-Wandler 135, dessen Ausgangssignal durch die gestrichelte Linie 145 angedeutet ist. Ferner umfasst die Schaltung einen mit den spannungsführenden Leitungen 115, 120 des Lautsprecherpaars 100 verbundenen Digital/Analog(D/A)-Wandler 140, dessen Ausgangssignal durch die gestrichelte Linie 150 angedeutet ist. In dem vorliegenden Beispiel sind die beiden Wandler 135, 140 in dem mobilen Endgerät in einem jeweiligen CODEC (Kodierer/Dekodierer) des Endgerätes implementiert. Es ist anzumerken, dass heutige CODECs meist eine Vielzahl von Eingangs- und Ausgangskanälen bereitstellen und die Fig. 1 nur zu Vereinfachungszwecken die hier gezeigten wenigen Kanäle aufweist.

Die in Fig. 1 gezeigte Schaltung umfasst zudem eine übliche, von einem (hier nicht gezeigten) ersten Verstärker gelieferte Vorspannungs-Versorgung ("bias") 155 für das Mikrofon 105 mit in Reihe geschaltetem Widerstand 156 und mit Erdpotential 158 verbundener Bias Spannungsquelle 157. Das von dem Mikrofon 105 gelieferte Signal wird zudem mittels eines ersten Verstärkers 160 verstärkt. Ferner umfasst die Schaltung einen zweiten Verstärker 165 zur Signalverstärkung eines von dem D/A-Wandler 140 gelieferten, an das Lautsprecherpaar 100 übertragenen Audiosignals. Der zweite Verstärker 165 umfasst, wie meist üblich, zwei Verstärker 170, 175 für die beiden Audiokanäle 115, 120.

Gegenüber dem Stand der Technik beruhen das erfindungsgemäße Verfahren bzw. die Schaltungsanordnung auf der Erzeugung eines (Steuer-)signals auf der Grundlage eines durch die Spule wenigstens eines Kopfhörer-Lautsprechers fließenden elektrischen Stroms. Aus einem entsprechend erzeugten Signal werden geeignete Merkmale bzw. Signaturen extrahiert oder Änderungen des elektrischen Widerstands bzw. der Impedanz erfasst, um an dem Endgerät vorgebbare Aktionen zu triggern.

Gemäß dem in Fig. 2 gezeigten ersten Ausführungsbeispiel der erfindungsgemäßen Schaltungsanordnung umfasst die spannungsführende Leitung 200 des einen Lautsprechers 205, zusätzlich zu der in Fig. 1 gezeigten Schaltung, einen Shuntwiderstand 210. Es ist anzumerken, dass in Fig. 2 für mit in Fig. 1 funktionell übereinstimmende Schaltungskomponenten identische Bezugszeichen verwendet werden. Aufgrund einer ebenfalls zusätzlich vorgesehenen und von dem genannten, nicht gezeigten ersten Verstärker gelieferten Vorspannung bzw. Treiberspannung V_{DRIVE} 212 fällt hier über den Shuntwiderstand 210 eine Shuntspannung V_{SHUNT} 215 ab. Die mittels zweier Kondensatoren 220 galvanisch entkoppelte Shuntspannung V_{SHUNT} 215 wird einem zusätzlichen Verstärker 225 zugeführt und das entsprechend verstärkte Spannungssignal schließlich einem zusätzlichen A/D-Wandler 230 zugeführt, der in dem vorliegenden Ausführungsbeispiel als eigens für die Widerstandserfassung des Lautsprechers 205 vorgesehener Hilfswandler ("Aux Audio A/D-Wandler") eingerichtet ist. Dieser Hilfswandler 230 ist bevorzugt befähigt, die gesamte Bandbreite des Audiosignals zu digitalisieren.

Es ist anzumerken, dass die beschriebene Wandlerfunktion auch in dem bestehenden A/D-Wandler 135 zusätzlich implementiert werden kann. Zudem ist erwähnenswert, dass auch für den Lautsprecher 235 eine den Schaltungskomponenten 210 bis 230 entsprechende Auswerteschaltung bzw. Auswertelogik mit einem entsprechenden separaten Shuntwiderstand vorgesehen sein kann.

Alternativ können auch zwei getrennte A/D-Eingangskanäle vorhanden sein, wobei man sich zunutze machen kann, dass z.B. in heutigen Smartphones bzw. dort verbauten Soundkarten häufig bereits mehrere Audio-Eingangskanäle vorhanden sind, mittels derer in an sich bekannter Weise analoge Audiosignale durch Abtastung ("sampling") in digitale Signale umgewandelt werden können.

In Fig. 3 ist ein zweites Ausführungsbeispiel der erfindungsgemäßen Schaltungsanordnung gezeigt, bei dem entsprechend der Fig. 1 nur ein einziger A/D-Wandler 135 vorgesehen ist. Dabei werden die von dem Lautsprecher 205 und dem Mikrofon gelieferten Spannungssignale mittels eines Multiplexers, d.h. in einem an sich bekannten Zeitmultiplexverfahren, dem einzigen A/D-Wandler 135 zugeführt, d.h. im Unterschied zu Fig. 2, ohne das Erfordernis eines dort gezeigten Hilfswandlers 230. Mit einem erweiterten Multiplexer kann auch ein Signal des zweiten Lautsprechers über einen weiteren Shuntwiderstand erfasst und dem einzigen A/D-Wandler zugeführt werden.

Ähnlich wie in Fig. 2 ist auch in Fig. 3 eine Treiberspannung V_{DRIVE} 212 vorgesehen, wobei über einen der Fig. 2 entsprechenden Shuntwiderstand 300 ebenfalls eine Shuntspannung 303 abfällt. Mittels Verzweigungsleitungen 305, 307, 310 sowie deren Zusammenspiel mit einem in dem vorliegenden Ausführungsbeispiel analogen 4-zu-2- Multiplexer (MUX) 320, kann auch das Mikrofonsignal im Zeitmultiplexverfahren dem nur einzigen Verstärker 160 und dem nur einzigen A/D-Wandler 135 zugeführt werden. Mittels der beiden Kapazitäten 315 wird der Multiplexer 320 von dem zweiten Verstärker 160 galvanisch getrennt.

Es ist hierbei anzumerken, dass in diesem Ausführungsbeispiel auch für den zweiten Lautsprecher 235 ein eigener bzw. separater Shuntwiderstand R_{SHUNT} vorgesehen ist, wobei das entsprechende Spannungssignal ebenfalls mittels eines Multiplexers dem A/D-Wandler 135 zugeführt würde. Der Multiplexer müsste in diesem Ausführungsbeispiel allerdings als kanalmäßig erweiterter 6-zu-2-Multiplexer, anstatt des genannten 4-zu-2-Multiplexers 320, ausgebildet sein.

Ein Nachteil des zweiten Ausführungsbeispiels gegenüber dem ersten Ausführungsbeispiel liegt darin, dass das Mikrofon 105 während des Ablaufs einer Erfassung des Widerstands bzw. der Impedanz der Lautsprecher 205, 235 zumindest vorübergehend nicht zur Verfügung steht.

Im Folgenden wird anhand der Figur 4 ein Ausführungsbeispiel des erfindungsgemäßen Verfahrens beschrieben. Dabei wird der durch entweder den einen oder die beiden Lautsprecher des Kopfhörers fließende elektrische Strom I_{SPK} anhand des ohmschen Gesetzes berechnet, und zwar im Zeitbereich, gemäß der an sich bekannten Beziehung I_{SPK}(t) = V_{SHUNT}(t)/R_{SHUNT}. Da die von dem genannten ersten Verstärker gelieferte Vor- bzw. Treiberspannung V_{DRIVE} 212 vorgebbar und damit als bekannt angenommen werden kann, kann die momentane Lautsprecher-Impedanz Z_{SPK}(T) gemäß der folgenden Beziehung berechnet werden: Z_{SPK}(T) = V_{DRIVE}(t)/I_{SPK}(t). Dabei stellt die Größe Z_{SPK}(T) ein zeitabhängiges Signal dar, so dass in an sich bekannter Weise mittels "Fast-Fourier"-Transformation (FFT) aus dem zeitabhängigen Signal Z_{SPK}(T) ein frequenzabhängiges Impedanzsignal Z_{SPK}(f) gemäß der Beziehung Z_{SPK}(f) = fft(Z_{SPK}(t)) berechnet werden kann, anhand dessen ermittelt werden kann, ob sich der Kopfhörer momentan im Ohr oder außerhalb des Ohrs des jeweiligen Benutzers befindet.

Es ist anzumerken, dass der beschriebene Ansatz mit der Fourier-Transformation (FFT) voraussetzt, dass an dem jeweiligen Lautsprecher bzw. Lautsprecherpaar ein zeitabhängiges Audio-Signal anliegt und dass die genannte Ermittlung des Kopfhörer-Benutzungszustandes dann nicht durchgeführt werden kann, wenn an dem Kopfhörer kein entsprechendes Audiosignal anliegt. Daher kann bei dem Verfahren alternativ vorgesehen sein, dass nur solche bei der FFT sich ergebende Frequenzbereiche bzw. Frequenzlinien ("frequency bins") ausgewertet werden, deren Signalstärke einen empirisch vorgebbaren Schwellenwert überschreitet. Dies kann dadurch erreicht werden, dass der Lautsprecherstrom I_{SPK}(t) und die Treiberspannung V_{DRIVE}(t) getrennt einer FFT unterzogen werden und nur Frequenzlinien ausgewertet werden, welche der folgenden Bedingung genügen: V_{DRIVE}(f) > Vₘᵢₙ, und somit nur für diese Frequenzlinien die Impedanz in der beschriebenen Weise ermittelt wird.

Um das genannte Problem aufgrund der FFT in Situationen zu beheben, in denen kein Audiosignal an den Lautsprechern anliegt, z.B. wenn an dem Endgerät zwar noch keine Musik abgespielt wird, jedoch ein entsprechendes Abspielprogramm bereits geöffnet oder gestartet wurde, oder in Situationen, in denen überhaupt keine Musik oder dergleichen abgespielt wird, kann vorgesehen sein, dass ein Testsignal an einen oder beide Lautsprecher übertragen wird, z.B. ein für den Benutzer nicht hörbares Ultraschallsignal im Frequenzbereich von etwa 20 kHz, um den genannten Betriebs- bzw. Benutzungszustand des Kopfhörers auch in solchen Situationen in der beschriebenen Weise ermitteln zu können. Ein solches hochfrequentes Signal kann auch zusätzlich zu einem vorliegenden Audiosignal abgegeben werden, da dadurch die Impedanzänderung noch schneller und/oder noch präziser erfasst werden kann.

Ferner ist anzumerken, dass im Betrieb des Kopfhörers durch das fortlaufende Abspielen von Audiosignalen, z.B. von Musiktiteln, die meisten oder sogar alle möglichen Frequenzlinien durch die Treiberspannung V_{DRIVE} abgedeckt werden, so dass dann in dem gesamten Frequenzbereich Impedanzwerte Z_{SPK}(f) ermittelt werden können.

In Fig. 4 ist für einen Kopfhörerlautsprecher ein typischer, gemessener Impedanzverlauf |Z| in der Einheit [Ω] in Abhängigkeit von der Stromfrequenz f in der Einheit [Hz] im Frequenzbereich zwischen 1 kHZ und 20 kHz dargestellt. Die Kurve 400 entspricht dabei der Situation eines im Ohr eines Benutzers angeordneten In-Ear-Kopfhörers und die Kurve 405 der Situation desselben In-Ear-Kopfhörers, jedoch außerhalb des Ohrs. Wie zu ersehen, unterscheiden sich die beiden Kurven 400, 405 sowohl bezüglich der Amplitude als auch der Frequenzabhängigkeit deutlich.

In Fig. 5 ist ein Ausführungsbeispiel des erfindungsgemäßen Verfahrens anhand eines Flussdiagramms dargestellt. In Schritt 500 wird zunächst ein aktueller Wert der genannten Größe I_{SPK}(t) erfasst. In Schritt 505 erfolgt daraus die Berechnung der Impedanz Z_{SPK}(T) anhand des ohmschen Gesetzes, wobei die vorgebbare Treiberspannung V_{DRIVE}(t) 510 Berücksichtigung findet. In Schritt 515 erfolgt die genannte FFT-Transformation, aus der die Größe Z_{SPK}(f) resultiert. Die Größe Z_{SPK}(f) wird gemäß Schritt 520 in festen Zeitschritten der Dauer 0.1s oder länger ausgewertet, wobei jeweils Änderungen dieser Größe betrachtet werden, z.B. ΔZ_{SPK}(f) = Z_{SPK}(f)(t) - Z_{SPK}(f)(t-Δt)).

Durch die Erfassung der Impedanz bzw. entsprechenden, frequenzabhängigen Signatur sowie dessen Änderung über der Zeit können die folgenden Betriebsbedingungen bzw. Betriebsgrößen ermittelt werden:
- Ermittlung des Kopfhörertyps, z.B. ob es sich um einen passiven oder aktiven Kopfhörer handelt, wobei der zulässige Wertebereich der genannten Größe Z_{SPK} entspricht;
- Ermittlung der Person des Benutzers, wobei der zulässige Wertebereich wiederum der genannten Größe Z_{SPK} entspricht;
- Erfassung der Beendigung bzw. Pausierung des Abspielens z.B. eines Musiktitels, wobei der zulässige Wertebereich gleich der genannten Änderung der Größe Z_{SPK}, d.h. dem Wert ΔZ_{SPK}, entspricht;
- Erfassung der Beendigung eines Telefonats mittels einer den Kopfhörer aufweisenden Freisprechanlage oder des Umschaltens in den Freisprechmodus, wobei der zulässige Wertebereich wiederum der genannten Änderung der Größe Z_{SPK}, d.h. dem Wert ΔZ_{SPK}, entspricht;
- Zuführung der beiden Kanalbeiträge eines Stereo-Audiosignals an nur einen Lautsprecher, d.h. sozusagen unter Bildung eines Mono-Audiosignals, wenn erkannt bzw. ermittelt wurde, dass momentan nur einer der beiden Kopfhörer bzw. Lautsprecher im Ohr des Benutzers angeordnet ist, wobei der zulässige Wertebereich der genannten Änderung der Größe Z_{SPK} eines einzelnen Kanals, d.h. dem Wert ΔZ_{SPK} eines einzelnen Kanals, entspricht.

Da die sich ergebenden Absolutwerte der Impedanz vom genauen Lautsprechertyp abhängen und daher von Kopfhörer zu Kopfhörer variieren, kann zusätzlich vorgesehen sein, dass die beschriebene Auswertemethode für einen bestimmten, vorliegenden Kopfhörertyp trainiert und damit optimiert wird. Alternativ kann in diesem Zusammenhang vorgesehen sein, dass das Auswerteverfahren nur relative Impedanzänderungen berücksichtigt, so dass die Absolutwerte keinen Einfluss auf das Auswerteergebnis haben.

Das beschriebene Verfahren kann in Form eines Steuerprogramms für ein elektronisches Steuergerät zur Steuerung eines hier betroffenen Endgerätes oder in Form einer oder mehrerer entsprechender elektronischer Steuereinheiten (ECUs) realisiert werden.

## Patentansprüche

1. Verfahren zum Betreiben eines Kopfhörers, insbesondere eines In-Ear-Kopfhörers, durch einen Benutzer zusammen mit einem Endgerät, **dadurch gekennzeichnet, dass** der elektrische Widerstand wenigstens eines Lautsprechers des Kopfhörers ermittelt wird (500 - 510) und auf der Grundlage des ermittelten Widerstands erkannt wird (520), ob der Kopfhörer im bzw. am Ohr oder außerhalb bzw. abseits des Ohrs des Benutzers angeordnet ist.

2. Verfahren nach Anspruch 1, **dadurch gekennzeichnet, dass** der elektrische Wechselstromwiderstand wenigstens eines Lautsprechers des Kopfhörers ermittelt wird.

3. Verfahren nach Anspruch 1 oder 2, **dadurch gekennzeichnet, dass** der durch wenigstens einen Lautsprecher des Kopfhörers fließende elektrische Strom in Abhängigkeit von der Zeit erfasst wird (500), dass anhand einer vorgebbaren elektrischen Treiberspannung aus den erfassten elektrischen Stromwerten zeitabhängige Widerstandswerte berechnet werden (505), dass die zeitabhängigen Widerstandswerte mittels Fourier-Transformation in frequenzabhängige Widerstandswerte umgerechnet werden (515), und dass aus den sich ergebenden frequenzabhängigen Widerstandswerten erkannt wird (520), ob der Kopfhörer im bzw. am Ohr oder außerhalb bzw. abseits des Ohrs des Benutzers angeordnet ist.

4. Verfahren nach Anspruch 3, **dadurch gekennzeichnet, dass** aus den frequenzabhängigen Widerstandswerten eine frequenzabhängige Signatur für den Widerstandsverlauf bei im bzw. am Ohr und außerhalb bzw. abseits des Ohrs angeordnetem Kopfhörer erzeugt wird, anhand der die Erkennung (520) durchgeführt wird.

5. Verfahren nach Anspruch 4, **dadurch gekennzeichnet, dass** mittels der frequenzabhängigen Signatur zusätzlich eine oder mehrere der folgenden Bedingungen bzw. Größen erkannt wird:
- Der Kopfhörertyp;
- der Benutzer;
- die Beendigung oder Pausierung des Abspielens einer Audiodatei mittels des Endgerätes;
- die Erfassung der Beendigung eines Telefonats mittels einer den Kopfhörer aufweisenden Freisprechanlage oder das Umschalten in einen Freisprechmodus;
- die Zuführung zweier Kanalbeiträge eines Stereo-Audiosignals an nur einen Lautsprecher.

6. Verfahren nach einem der vorhergehenden Ansprüche, **dadurch gekennzeichnet, dass** die Erkennung (520), ob der Kopfhörer im bzw. am Ohr oder außerhalb bzw. abseits des Ohrs des Benutzers angeordnet ist, trainiert wird.

7. Verfahren nach einem der vorhergehenden Ansprüche, **dadurch gekennzeichnet, dass** bei der Erkennung (520) nur relative Widerstandsänderungen berücksichtigt werden.

8. Computerprogramm, welches eingerichtet ist, jeden Schritt eines Verfahrens gemäß einem der Ansprüche 1 bis 7 durchzuführen.

9. Maschinenlesbarer Datenträger, auf welchem ein Computerprogramm gemäß Anspruch 8 gespeichert ist.

10. Elektronisches Steuergerät, welches eingerichtet ist, einen Kopfhörer und/oder ein Endgerät mittels eines Verfahrens gemäß einem der Ansprüche 1 bis 7 zu steuern.

11. Schaltungsanordnung zum Betrieb eines wenigstens einen Lautsprecher (205) aufweisenden Kopfhörers, insbesondere eines In-Ear-Kopfhörers, durch einen Benutzer zusammen mit einem Endgerät, **gekennzeichnet durch** einen mit dem wenigstens einen Lautsprecher (205) elektrisch verbundenen Lastwiderstand (210), einen ersten Verstärker zur Bereitstellung einer Vorspannung (212), so dass über den Lastwiderstand (210) eine Lastspannung (215) abfällt, und einen A/D-Wandler (135, 230) zur Widerstandserfassung des wenigstens einen Lautsprechers (205).

12. Schaltungsanordnung nach Anspruch 11, **dadurch gekennzeichnet, dass** von zwei Lautsprechern (205, 235) gelieferte Spannungssignale mittels eines Multiplexers (320) dem A/D-Wandler (135) zugeführt werden.

13. Schaltungsanordnung nach Anspruch 11 oder 12, **dadurch gekennzeichnet, dass** von zwei Lautsprechern (205, 235) und von einem Mikrofon gelieferte Spannungssignale mittels eines Multiplexers (320) dem A/D-Wandler (135) zugeführt werden.
